# EUROPÄISCHE PATENTSCHRIFT

(11) **EP 0 694 093 B1**
(45) Veröffentlichungstag und Bekanntmachung des Hinweises auf die Patenterteilung: **22.01.1997**
(21) Anmeldenummer: 94913581.8
(22) Anmeldetag: 13.04.1994
(51) Int. Cl.: D03J 1/14

(54) **VERFAHREN UND VORRICHTUNG ZUM EINZIEHEN NEUER KETTFÄDEN**
PROCESS AND DEVICE FOR DRAWING IN NEW WARP THREADS
PROCEDE ET DISPOSITIF PERMETTANT D'INSERER DE NOUVEAUX FILS DE CHAINE

(30) Priorität: 15.04.1993 BE 9300370
(43) Veröffentlichungstag der Anmeldung: 31.01.1996
(73) Patentinhaber: Picanol N.V., 8900 Ieper (BE)
(72) Erfinder: ROELSTRAETE, Kristof, B-8550 Zwevegem (BE)
(74) Vertreter: Wilhelm & Dauster Patentanwälte European Patent Attorneys
(86) Internationale Anmeldenummer: EP9401132
(87) Internationale Veröffentlichungsnummer: WO9424351

(56) Entgegenhaltungen:
- CH-A- 426 683

## Beschreibung

Die Erfindung betrifft ein Verfahren zum Einziehen neuer Kettfäden eines Kettbaumes in eine Kettfadenwächtereinrichtung und/ oder eine Fachbildungseinrichtung, wobei die Anfänge der neuen Kettfäden mit den Enden bereits in der Kettfadenwächtereinrichtung und/oder Fachbildungseinrichtung befindlichen Kettfäden mittels Fadenverbindungen verbunden werden und danach durch Öffnungen von Elementen der Kettfadenwächtereinrichtung und/ oder der Fachbildungseinrichtung hindurchgezogen werden, und eine Vorrichtung zum Durchführen des Verfahrens.

Es ist bekannt, die alten Kettfäden eines alten Kettbaumes, die sich in der Kettfadenwächtereinrichtung, der Fachbildungseinrichtung und dem Webblatt befinden, im Bereich des alten Kettbaumes zu durchtrennen und mit den Anfängen der Kettfäden eines neuen Kettbaumes zu verknüpfen. Das Verknüpfen kann durch Knoten oder Spleißen erfolgen. Nach diesem Verknüpfen werden die neuen Kettfäden mittels der alten Kettfäden eingezogen, wobei die Fadenverbindungen durch Öffnungen von Kettfadenwächterlamellen, durch Öffnungen von Litzen von Schäften und durch das Webblatt hindurchgezogen werden. Dieser Einzugsvorgang der miteinander verknoteten Kettfäden ist nicht einfach. Wenn ein Knoten o.dgl. an einer der erwähnten Öffnungen hängen bleibt, so können Kettfadenbrüche auftreten. Es ist bekannt, daß die Kettfäden mit den Fadenverbindungen leichter eingezogen werden können, wenn auf die Kettfäden geschlagen wird oder wenn die Kettfäden in anderer Weise in Schwingungen versetzt werden.

Der Erfindung liegt die Aufgabe zugrunde, das Einziehen der Kettfäden zu erleichtern und dabei die Gefahr von Kettfadenbrüchen zu verringern.

Diese Aufgabe wird dadurch gelöst, daß die Elemente der Kettfadenwächtereinrichtung und/oder der Fachbildungseinrichtung derart angeordnet und/oder die Kettfäden derart geführt werden, daß die Kettfäden mit den Fadenverbindungungen unter einem Winkel von weniger als 90° in die Öffnungen einlaufen und durch diese hindurchgezogen werden.

Versuche haben gezeigt, daß durch das schräge Einziehen und Hindurchziehen der Kettfäden mit den Fadenverbindungen in die Öffnungen die Gefahr von Kettfadenbrüchen bei diesem Einziehen vermindert wird, während außerdem die Geschwindigkeit des Einziehens erhöht werden kann.

In weiterer Ausgestaltung werden zum Durchführen des Verfahrens in einer Vorrichtung Mittel vorgesehen, um die Elemente einer Kettfadenwächtereinrichtung und/oder einer Fachbildungseinrichtung schräg zur Laufrichtung der Kettfäden anzuordnen. Bei einer anderen Ausgestaltung wird vorgesehen, daß vor oder nach den Elementen einer Kettfadenwächtereinrichtung und/oder einer Fachbildungseinrichtung Führungsmittel vorgesehen sind, um die Laufrichtung der Kettfäden relativ zu den Elementen auszurichten.

Weitere Merkmale und Vorteile der Erfindung ergeben sich aus den Unteransprüchen und der nachstehenden Beschreibung der in den Zeichnungen dargestellten Ausführungsbeispiele.
- Fig. 1: zeigt in schematischer Darstellung eine Vorrichtung zum Durchführen des erfindungsgemäßen Verfahrens,
- Fig. 2: einen mit F2 gekennzeichneten Ausschnitt der Fig. 1 in größerer Darstellung,
- Fig. 3: einen mit F3 in Fig. 2 gekennzeichneten Ausschnitt in größerer Darstellung,
- Fig. 4: eine abgewandelte Ausführungsform ähnlich Fig. 2,
- Fig. 5: eine Ausführungsform mit gegenüber der Fadenlaufrichtung in der Höhe versetzten Schäften einer Fachbildungseinrichtung,
- Fig. 6: einen mit F6 in Fig. 1 bezeichneten Ausschnitt in größerer Darstellung und
- Fig. 7: eine Abwandlung der Ausführungsform nach Fig. 6.

Die in Fig. 1 dargestellte Vorrichtung (1) enthält einen Webmaschinenteil (2) mit einem Kettfadenwächter (3), mit einem auf einer Achse (4) gelagerten Kettbaum (5) und mit einem Streichbaum (6). Dieser Webmaschinenteil (2) ist an einem Gestell (7) angeordnet, das eine Aufnahme (8) für die Schäfte (9) eines Schaftpaketes und eine Aufnahme (11) für ein Webblatt (12) aufweist. Ferner enthält dieses Gestell (7) eine Zugeinrichtung (13). Die Aufnahme (8) besitzt eine untere Aufnahme für die Schäfte (9) und eine obere Auflage (10), so daß die Schäfte (9) unter einem Winkel von etwa 45° geneigt und in der Höhe zueinander versetzt sind.

Von dem neuen, vollen Kettbaum (5) laufen Kettfäden (14) über den Streichbaum (6) durch die Kettfadenwächtereinrichtung (3) durch die Schäfte (9) und durch das Webblatt (12) zu der Zugeinrichtung (13).

Die Schäfte (9) besitzen eine Vielzahl von Litzen (21), die jeweils mit einer Öffnung (22) in Form eines Fadenauges versehen sind. Diese Öffnungen (22) besitzen, wie in Fig. 3 dargestellt ist, einen in Längsrichtung der Litzen (21) verlaufenden länglichen Querschnitt, der von zwei Schmalseiten und zwei Längsseiten gebildet wird. Dieser Querschnitt hat die Form eines Ovals. Der kleinere Durchmesser dieses Ovals beträgt wenigstens das Dreifache der normalen Fadenstärke der Kettfäden (14), während der größere Durchmesser ein Mehrfaches davon beträgt.

Die Schäfte (9) sind in der Aufnahme (8) und der Auflage (10) derart gehalten, daß sie unter einem Winkel von etwa 45° zur Lotrechten von der Kettfadenwächtereinrichtung (3) hinweg geneigt sind. Darüber hinaus sind die Schäfte (9) so angeordnet, daß sie die Kettfäden (14) gegenüber der geraden Verbindung (23) zwischen dem Ausgang der Kettfadenwächtereinrichtung (3) und der Zugeinrichtung (13) auslenken. Die Kettfäden (14) liegen deshalb jeweils an der unteren Schmalseite der Öffnungen (22) an, von der sie ausgelenkt werden. Die Kettfäden (14) laufen daher unter einem spitzen Winkel in die Öffnungen (22) ein, wobei die Winkel (A, B, C, D) um so spitzer werden, je weiter sich die Öffnungen (22) von der Verbindungslinie (23) entfernt befinden. Der Einlaufwinkel (A) zu der Öffnung (22) der Litze (21) des der Kettfadenwächtereinrichtung (3) zugewandten Schaftes ist somit am kleinsten, während der Einlaufwinkel (D) des Kettfadens (14) zu der Öffnung (22) der Litze (21) des dem Webblatt (12) zugewandten Schaftes am größten ist.

In Fig. 1 bis 3 ist dargestellt, daß die Knoten (15) zwischen den Enden der alten Kettfäden und den Anfängen der neuen Kettfäden bereits durch die Kettfadenwächtereinrichtung (3) hindurchgezogen wurden und sich kurz vor dem Einlaufen in die Öffnungen (22) der Schäfte (9) befinden. Die Öffnungen (22A bis 22D) der Litzen (21A bis 21D) liegen in einer gemeinsamen Vertikalebene (24) in der Höhe versetzt zueinander. Dadurch werden die Kettfäden (14A bis 14D), die den einzelnen Schäften (9) zugeführt werden, voneinander getrennt. Die den der Fadenwächtereinrichtung (3) abgewandten Schäften zulaufenden Kettfäden (14A bis 14D) müssen die Litzen (21A bis 21C) passieren, wobei sie gekämmt werden. Der Winkel (A) zwischen dem Kettfaden (14A) und der Öffnung (22A) der Litze (21A) ist am kleinsten, da die Öffnung (22A) am weitesten von der Verbindungslinie (23) entfernt ist. Dies ist vorteilhaft, da die Litze (21A) die in Einzugsrichtung (A) erste Litze ist, so daß der Knoten (15A) nicht gekämmt wird. Es hat sich gezeigt, daß das Hindurchziehen der Knoten (15A bis 15D) durch die Öffnungen (22A bis 22D) eine deutlich geringere Kraft erfordert. Dabei hat es sich auch als Vorteil erwiesen, daß die Öffnungen (22) der Litzen (21) der einzelnen Schäfte sich in unterschiedlicher Höhe befinden.

Das Ausführungsbeispiel nach Fig. 4 entspricht im wesentlichen dem Ausführungsbeispiel nach Fig. 3, wobei jedoch hier die Schäfte (9) nicht zueinander verschoben sind, sondern parallel liegen. Die auch bei diesem Ausführungsbeispiel unter einem Winkel von etwa 45° in Fadenlaufrichtung (A) geneigten Schäfte (9) sind daher so angeordnet, daß sich die Öffnungen (22) der Litzen (21) nicht in einer vertikalen Ebene übereinanderliegen, sondern in einer gegen die Laufrichtung (A) geneigten Ebene.

Wie aus Fig. 3 zu ersehen ist, sind die Längsseiten der Öffnungen (22A bis 22D) in Fadenlaufrichtung geneigt, d.h. ausgehend von der Stelle, an der die Kettfäden (14A bis 14D) in die jeweilige Öffnung (22A bis 22D) eintreten. Es ist natürlich auch möglich, die Schäfte (9) so anzuordnen, daß sie gegensinnig geneigt sind. In diesem Fall sollten jedoch die Öffnungen (22A bis 22D) zur anderen Seite bezüglich der Verbindungslinie (23) versetzt sein, die die vorausgehende Einrichtung, d.h. die Kettfadenwächtereinrichtung (3) oder einen Streichbaum (6), mit der Zugeinrichtung (13) verbindet. In diesem Fall wären dann auch die Längsseiten der Öffnungen (22A bis 22D) wieder in Fadenlaufrichtung (A) ausgehend von der Einlaufstelle der Kettfäden (14A bis 14D) geneigt.

Bei dem Ausführungsbeispiel nach Fig. 5 wird ein spitzer Einlaufwinkel (A bis D) für die Kettfäden (14) dadurch erreicht, daß die Schäfte (9) so angeordnet sind, daß die Öffnungen (22) der Litzen (21) außerhalb der Verbindungslinie (23) zwischen der vorausgehenden Einrichtung (Fadenwächtereinrichtung 3 oder Streichbaum 6) und der Zugeinrichtung (13) liegen. Die Aufnahme (8), die hier Bestandteil des Webmaschinenteils (2) ist, ist so gestaltet, daß die Schäfte (9) in unterschiedlicher Höhe gehalten werden und damit auch die Öffnungen (22) der Litzen (21). Auch bei diesem Ausführungsbeispiel ist vorgesehen, daß der Winkel (A) zwischen den Öffnungen (22) des in Einzugsrichtung (A) ersten Schaftes (9) und den angeknüpften Kettfäden (14) am kleinsten ist, da diese Öffnungen (22) am weitesten von der Verbindungslinie (23) entfernt sind.

Die in Fig. 4 und 5 dargestellte Zugeinrichtung (13), die auch in Fig. 1 und 2 gezeigt ist, besitzt eine Achse (16), auf der Bürsten (17) und ein Klemmstück (18) angeordnet sind. Das Klemmstück (18) weist eine Nase (19) auf, die in die Achse (16) eingreift. Die insgesamt zylindrische Achse (16) ist drehbar gelagert und mit einer Kurbel (25) für einen Handbetrieb versehen. Die Bürsten (17) sorgen für eine gleichmäßige Spannung der Kettfäden (14) vor dem Einziehen. Mittels des Klemmstückes (18) werden die Kettfäden (14) an der Achse (16) festgeklemmt. Die angeknüpften Kettfäden (14) mit den Knoten (15) werden in Richtung (A) durch die Kettfadenwächtereinrichtung (3), die Litzen (21) und das Webblatt (12) hindurchgezogen, bis auch die Knoten (15) auf der Zugeinrichtung (13) aufgewickelt sind. Danach werden die Kettfäden (14) durchtrennt. Um dieses Trennen zu erleichtern, ist die Achse (16) mit einer Längsnut (20) versehen, in die ein Trennwerkzeug eingeführt werden kann.

Die in Fig. 1 und 6 dargestellte Kettfadenwächtereinrichtung (3) enthält in bekannter Weise eine Vielzahl von Elektroden (30), die zwei mittels einer Isolierschicht voneinander getrennte elektrische Leiter aufweisen. Diese Elektroden sind in einem Rahmen (31) zusammen mit Achsen (32) angeordnet, die zur Führung der Kettfäden (14) dienen. Ublicherweise sind am Eingang und am Ausgang der Kettfadenwächtereinrichtung noch Führungswalzenpaare (33) vorgesehen. Den Elektroden (30) sind Kettfadenwächterlamellen (34) zugeordnet, die eine Öffnung (35) aufweisen, durch die jeweils ein Kettfaden (14) hindurchgeführt ist. Die Kettfadenwächterlamellen (34) stützen sich mit diesen Öffnungen (30) auf dem Kettfaden (14) ab. Falls ein Kettfaden (14) bricht, fällt die zugehörige Kettfadenwächterlamelle (34) herunter und schließt den Kontakt der Elektroden, wodurch ein Kettfadenbruch angezeigt wird.

Beim Einziehen neuer Kettfäden (14) müssen die über eine Fadenverbindung, insbesondere einen Knoten, miteinander verbundenen Enden der alten Kettfäden mit den Anfängen der neuen Kettfäden (14) auch durch die Öffnungen (35) der Kettfadenwächterlamellen (34) hindurchgezogen werden. Um auch hier das Hindurchziehen zu erleichtern, wird vorgesehen, daß die Kettfadenwächterlamellen (34) ausgehend von der normalen vertikalen Betriebsposition in eine Position gebracht werden können, in denen ein spitzer Einlaufwinkel (E) gegeben ist. Bei dem Ausführungsbeispiel nach Fig. 6 ist vorgesehen, daß die Elektroden (30) um Zapfen (36) verdrehbar an dem beispielsweise aus isolierendem Material bestehehenden Rahmen (31) gelagert sind. Mittels einer kammartigen Einrichtung (37), die in Richtung des Pfeiles (M) parallel zur Fadenlaufrichtung (A) verschiebbar ist, können die Kettfadenwächterlamellen (34) mitsamt den Elektroden (30) um die Zapfen (36) in die in Fig. 6 dargestellte Position verschwenkt werden. Die Einrichtung (37) ist mit einer Raste (38) versehen, der Nuten (39, 40) zugeordnet sind. Wenn die Raste (38) in die Aussparung (39) eingreift, wird die dargestellte Einführposition eingenommen, während die normale Betriebsposition dadurch gesichert wird, daß die Raste (38) in die Aussparung (40) eingreift.

Wie aus Fig. 6 zu ersehen ist, werden die Kettfadenwächterlamellen (34) so verschwenkt, daß sie nahezu an den Achsen (32) anliegen. Die Kettfadenwächterlamellen (34) können sich dann beim Einziehen der Kettfäden (14) und der Knoten (15) an diesen Achsen (32) abstützen.

Bei dem Ausführungsbeispiel nach Fig. 7 ist ein Verstellmechanismus (41) vorgesehen, der an die Elektroden (30) angreift, um die Kettfadenwächterlamellen (34) aus der vertikalen Betriebsposition in die dargestellte Einzugsposition zu bringen. In dieser Einzugsposition ist ein spitzer Einlaufwinkel (F) zwischen den Öffnungen (35) der Kettfadenwächterlamellen (34) und den Kettfäden (14) vorgesehen. Die Elektroden (30) sind mit Zapfen (42) an eine gemeinsame Betätigungsstange (43) angelenkt, die parallel zur Fadenlaufrichtung (A) in Richtung (N) hin und her bewegbar ist. Dabei sind die Einzugsposition und die Betriebsposition mittels einer Rastvorrichtung sicherbar, die aus einem von dem Rahmen (31) abragenden Bolzen (44) und diesem zugeordneten Öffnungen (45, 46) besteht. In der dargestellten Einzugsposition ist der Bolzen (44) in die Aussparung (46) eingerastet. In der Betriebsposition, in der die Kettfadenwächterlamellen (34) vertikal ausgerichtet sind, ist der Bolzen (44) in die Aussparung (45) eingerastet. Die Öffnungen (35) der Fadenwächterlamellen (34) der Ausführungsbeispiele nach Fig. 6 und 7 besitzen eine längliche, sich in Längsrichtung der Fadenwächterlamellen (34) erstreckende Gestalt. Die kleinere Querabmessung entspricht wenigstens dem Dreifachen des Fadenquerschnittes, während die größere Längsabmessung ein Vielfaches davon beträgt. Die Fadenwächterlamellen (34) können auch mit nach unten offenen Öffnungen versehen sein, d.h. gabelartig gestaltet sein. Die Schmalseite der Öffnungen (35), mit der diese auf den Kettfäden (14) abgestützt sind, ist halbkreisförmig gerundet. Auch bei diesen Ausführungsformen ist vorgesehen, daß die Fadenwächterlamellen (34) so geneigt werden, daß die Längsseiten der Öffnungen (35) ausgehend von der Stelle, an der die Kettfäden (14) in die Öffnungen (35) eintreten (obere Schmalseite) in Fadenlaufrichtung (A) geneigt sind.

## Patentansprüche

1. Verfahren zum Einziehen neuer Kettfäden eines Kettbaumes (5) in eine Kettfadenwächtereinrichtung (3) und/oder eine Fachbildungseinrichtung (9), wobei die Anfänge der neuen Kettfäden mit den Enden bereits in der Kettfadenwächtereinrichtung und/oder der Fachbildungseinrichtung befindlichen Kettfäden mittels Fadenverbindungen (15) verbunden werden und danach durch Öffnungen (22, 35) von Elementen (21, 34) der Kettfadenwächtereinrichtung und/oder der Fachbildungseinrichtung hindurchgezogen werden, dadurch gekennzeichnet, daß die Elemente (21, 34) der Kettfadenwächtereinrichtung (3) und/oder der Fachbildungseinrichtung (9) derart angeordnet und/oder die Kettfäden derart geführt werden, daß - in einer Seitenansicht auf die Kettfadenschar gesehen - die Kettfäden mit den Fadenverbindungen (15) unter einem Winkel von weniger als 90° in die Öffnungen einlaufen und durch diese hindurchgezogen werden.

2. Verfahren nach Anspruch 1, dadurch gekennzeichnet, daß die Kettfäden (14) durch die Öffnungen (22, 35) derart hindurchgezogen werden, daß Längsseiten der Öffnungen nach der Stelle, an welcher die Kettfäden in die Öffnungen einlaufen, in Fadenlaufrichtung (A) geneigt sind.

3. Verfahren nach Anspruch 1 oder 2, dadurch gekennzeichnet, daß die Laufrichtung der Kettfäden (14) nach den Öffnungen (22, 35) eine Komponente in Richtung der Längsseiten der Öffnungen aufweist.

4. Verfahren nach einem der Ansprüche 1 bis 3, dadurch gekennzeichnet, daß die Elemente (21, 34) der Kettfadenwächtereinrichtung (3) und/oder der Fachbildungseinrichtung (9) derart angeordnet und/oder die Kettfäden (14) derart geführt sind, daß die Kettfäden an einer Schmalseite der Öffnungen anliegen und von diesen umgelenkt werden.

5. Verfahren nach einem der Ansprüche 1 bis 4, dadurch gekennzeichnet, daß für die Öffnungen (22, 35) der in Einzugsrichtung (A) ersten Elemente der Winkel (A), unter welchem die Kettfäden (14) einlaufen, am kleinsten ist.

6. Vorrichtung zum Einziehen von Kettfäden (14) eines neuen Kettbaums (15) nach einem der Ansprüche 1 bis 5, dadurch gekennzeichnet, daß Mittel (8, 10; 37; 41) vorgesehen sind, um - in einer Seitenansicht auf die Kettfadenschar gesehen - die Elemente (34) einer Kettfadenwächtereinrichtung (3) und/ oder einer Fachbildungseinrichtung (9) schräg zur Laufrichtung der Kettfäden (14) anzuordnen, und/oder daß vor oder nach den Elementen einer Kettfadenwächtereinrichtung (3) und/oder einer Fachbildungseinrichtung (9) Führungsmittel vorgesehen sind, um - in einer Seitenansicht auf die Kettfadenschar gesehen - die Laufrichtung der Kettfäden (14) relativ zu den Elementen (21, 34) schräg auszurichten.

7. Vorrichtung nach Anspruch 6, dadurch gekennzeichnet, daß die Kettfadenwächtereinrichtung (3) mit Mitteln (32, 33) versehen ist, die die Laufrichtung (A) der Kettfäden (14) festlegen, und daß Mittel (37, 41) vorgesehen sind, um die Lage von jeweils mit einer Öffnung (35) für die Kettfäden aufweisenden Kettfadenwächterlamellen (34) aus der Betriebsposition in eine zur Laufrichtung schräge Einzugsposition zu verstellen.

8. Vorrichtung nach Anspruch 6, dadurch gekennzeichnet, daß eine Aufnahme (8, 10) für die Schäfte (9) der Fachbildungseinrichtung vorgesehen ist, in der die Schäfte schräg zur Laufrichtung (A) der Kettfäden (14) angeordnet sind.

9. Vorrichtung nach einem der Ansprüche 6 bis 8, dadurch gekennzeichnet, daß eine Aufnahme (8, 10) für die Schäfte (9) der Fachbildungseinrichtung vorgesehen ist, in welcher die aufeinanderfolgenden Schäfte in unterschiedlicher Höhe angeordnet sind.

10. Vorrichtung nach Anspruch 8 oder 9, dadurch gekennzeichnet, daß die Schäfte (9) derart angeordnet sind, daß der Winkel (A), unter welchem die Kettfäden (14) in die Öffnungen (22) der Litzen (21) des in Einzugsrichtung (A) ersten Schaftes (9) einlaufen, am kleinsten ist.

## Claims

1. A process for drawing new warp threads on a warp beam (5) into a drop-wire mechanism (3) and/or a shedding mechanism (9), whereby the beginnings of the new warp threads are connected to the ends of the warp threads located in the drop-wire mechanism and/or shedding mechanism by means ofthread connections (15) and then drawn through openings (22, 35) in elements (21, 34) in the drop-wire mechanism and/or shedding mechanism, characterised in that the elements (21, 34) in the drop-wire mechanism (3) and/or the shedding mechanism (9) are positioned in such a way and/or the warp threads are guided in such a way that - seen in a side view of the warp arrangement - the warp threads with the thread connections (15) pass into the openings at an angle of less than 90° and are drawn through them.

2. A process in accordance with Claim 1, characterised in that the warp threads (14) are drawn through the openings (22, 35) in such a way that the long sides of the openings are inclined in the direction of movement of the threads (A) towards the point at which the wrap threads enter the openings.

3. A process in accordance with Claim 1 or 2, characterised in that the direction of movement of the warp threads (14) towards the openings (22, 35) has a component in the direction of the long sides of the openings.

4. A process in accordance with one of Claims 1 to 3, characterised in that the elements (21, 34) ofthe drop-wire mechanism (3) and/or the shedding mechanism (9) are positioned in such a way and/or the warp threads (14) are guided in such away that the warp threads touch a small side of the openings and are directed by these.

5. A process in accordance with one of Claims 1 to 4, characterised in that the angle (A) at which the warp threads (14) enter the openings (22, 35) in the first elements in the direction of drawing-in (A) is the smallest.

6. A device for drawing in warp threads (14) on a new warp beam (15) in accordance with one of Claims 1 to 5, characterised in that means (8, 10; 37; 41) are provided in order - seen in a side view of the warp arrangement - to position the elements (34) of a drop-wire mechanism (3) and/or a shedding mechanism (9) at an angle to the direction of movement of the warp threads (14), and/or that guide means are provided before or after the elements of a drop-wire mechanism (3) and/or a shedding mechanism (9) in order - seen in a side view of the warp arrangement - to align the direction of movement of the warp threads (14) at an angle in relation to the elements (21, 35).

7. A device in accordance with Claim 6, characterised in that the drop-wire mechanism (3) is provided with means (32, 33) which determine the direction of movement (A) of the warp threads (14), and that means (37, 41) are provided to adjust the position of drop wires with an opening (35) for the warp threads from the operating position into a drawing-in position at an angle to the direction of movement.

8. A device in accordance with Claim 6, characterised in that a retaining device (8, 10) is provided for the shafts (9) on the shedding mechanism in which the shafts are positioned at an angle to the direction of movement (A) of the warp threads.

9. A device in accordance with one of Claims 6 to 8, characterised in that a retaining device (8, 10) is provided for the shafts (9) on the shedding mechanism in which the various shafts are positioned at different heights.

10. A device in accordance with Claim 8 or 9, characterised in that the shafts (9) are positioned in such a way that the angle (A) at which the warp threads (14) enter the openings (22) in the healds (21) of the first shaft (9) in the direction of drawing-in (A) is the smallest.

## Revendications

1. Procédé de tirage d'insertion de nouveaux fils de chaîne disposés sur une ensouple (5) dans un dispositif de contrôle de casse-chaîne (3) et/ou un dispositif de formation de pas (9), dans lequel les débuts des nouveaux fils de chaîne sont reliés par des liaisons (15) de fils aux extrémités des fils de chaîne déjà dans le dispositif de contrôle de casse-chaîne (3) et/ou le dispositif de formation du pas (9) et sont ensuite tirés à travers des ouvertures (22, 35) d'éléments (21, 34) du dispositif de contrôle de casse-chaîne et/ou du dispositif de formation de pas, caractérisé en ce que, les éléments (21, 34) du dispositif de contrôle de casse-chaîne (3) et/ou du dispositif de formation de pas (9) sont disposés et/ou les fils de chaîne sont conduits de sorte que les fils de chaîne entrent avec les liaisons de fil (15) sous un angle inférieur à 90° lorsque l'ensemble des fils est vu de côté et sont tirés à travers ceux-ci.

2. Procédé selon la revendication 1, caractérisé en ce que les fils de chaîne (14) sont tirés à travers les ouvertures (22, 35) de sorte que les côtés longitudinaux des ouvertures sont inclinés par rapport à la direction (A) du déplacement des fils vers l'endroit dans lequel passent les fils de chaîne passant dans les ouvertures.

3. Procédé selon l'une des revendications 1 ou 2 caractérisé en ce que la direction des fils de chaîne (14) vers les ouvertures (22, 35) présente une composante dans la direction des côtés longitudinaux des ouvertures.

4. Procédé selon l'une des revendications 1 à 3, caractérisé en ce que les éléments (21, 34) du dispositif de contrôle de casse-chaîne (3) et/ou du dispositif de formation de pas (9) sont disposés et/ou les fils de chaîne (14) sont conduits de sorte que les fils de chaîne reposent sur un côté étroit des ouvertures et sont déviés par ceux-ci.

5. Procédé selon l'une des revendications 1 à 4, caractérisé en ce que l'angle (A), des ouvertures (22, 35) des premiers éléments dans la direction d'entrée (A), est le plus petit.

6. Dispositif de tirage d'insertion de fils de chaîne (14) à partir d'une nouvelle ensouple (5) selon l'une des revendications 1 à 5, caractérisé en ce que des moyens (8, 10, 37, 41) sont prévus pour que, en vue de côté de l'ensemble des fils de chaîne, les éléments (34) d'un dispositif de contrôle de casse-chaîne (3) et/ou d'un dispositif de formation de pas (9), soient disposés de manière oblique par rapport à la direction de déplacement des fils de chaîne (14) et/ou en ce que sont prévus des moyens de guidage avant ou après les éléments d'un dispositif de contrôle de casse-chaîne (3) et/ou d'un dispositif de commande de pas (9), pour que, en vue de côté de l'ensemble des fils de chaîne, la direction de déplacement des fils de chaîne (14) soit oblique par rapport aux éléments (21, 34).

7. Dispositif selon la revendication 6, caractérisé en ce que le dispositif de contrôle de casse-chaîne (3) est muni de moyens (32, 33) qui fixent la direction (A) de déplacement des fils de chaîne (14) et en ce que sont prévus des moyens (37, 41) pour déplacer la position des lamelles (34) de casse-chaîne, qui comprennent chacune une ouverture (35) pour les fils de chaîne, hors de la position d'entraînement dans une posiion d'entrée oblique par rapport à la direction de déplacement.

8. Dispositif selon la revendication 6, caractérisé en ce que sont prévus des moyens de prise (8, 10) pour les cadres (9) du dispositif de commande de pas dans lesquel les cadres sont montés obliquement par rapport à la direction (A) de déplacement des fils de chaîne (14).

9. Dispositif selon l'une des revendications 6 à 8, caractérisé en ce qu'est prévu un moyen de prise (8, 10) pour les cadres (9) du dispositif de commande de pas dans lequel des cadres successifs sont disposés à des hauteurs différentes.

10. Dispositif selon la revendication 8 ou 9, caractérisé en ce que les cadres (9) sont disposés de sorte que l'angle (A) sous lequel les fils de chaîne (14) entrent dans les ouvertures (22) des lisses (21) dans la direction d'entrée, est le plus petit.
